# EUROPÄISCHE PATENTSCHRIFT

(11) **EP 3 332 059 B1**
(45) Veröffentlichungstag und Bekanntmachung des Hinweises auf die Patenterteilung: **29.01.2020**
(21) Anmeldenummer: 16736477.7
(22) Anmeldetag: 08.07.2016
(51) Int. Cl.: D06F 39/08, D06F 33/02, D06F 35/00

(54) **WÄSCHEPFLEGEGERÄT MIT EINEM ZIRKULATIONSSYSTEM**
LAUNDRY-CARE APPLIANCE HAVING A CIRCULATION SYSTEM
APPAREIL D'ENTRETIEN DU LINGE POURVU D'UN SYSTÈME À CIRCULATION

(30) Priorität: 04.08.2015 DE 102015214803
(43) Veröffentlichungstag der Anmeldung: 13.06.2018
(73) Patentinhaber: BSH Hausgeräte GmbH, 81739 München (DE)
(72) Erfinder: FERRAZ MAINA, Rodrigo, 10405 Berlin (DE); MISCHKE, Dirk, 14641 Nauen (DE); RICHTER, Kurt, 14612 Falkensee (DE); RÖMER, Raymond, 10965 Berlin (DE)
(86) Internationale Anmeldenummer: PCT/EP2016/066329
(87) Internationale Veröffentlichungsnummer: WO 2017/021101

(56) Entgegenhaltungen:
- EP-A1- 2 428 608
- EP-A1- 2 754 743
- EP-A1- 2 762 631
- JP-A- 2010 046 125
- US-A1- 2016 115 635

## Beschreibung

Die vorliegende Erfindung betrifft ein Wäschepflegegerät mit einem Zirkulationssystem.

Die Offenlegungsschrift EP 2 754 743 A1 zeigt eine Waschmaschine mit einer Zirkulationspumpe.

Die Offenlegungsschrift JP 2010 046125 A zeigt eine Waschmaschine mit einer Zirkulationspumpe.

In herkömmlichen Wäschepflegegeräten werden Zirkulationssysteme verwendet, um Waschlauge aus dem Laugenbehälter mittels einer Pumpe abzupumpen, und die abgepumpte Waschlauge mittels der Pumpe durch das Zirkulationssystem dem Laugenbehälter erneut zuzuführen. Hierbei wird die dem Laugenbehälter zugeführte Waschlauge direkt auf die Wäsche in der Waschtrommel geleitet, um die Wäsche mit Waschlauge zu benetzen. Bei einer konstanten Pumpleistung der Pumpe wird die Waschlauge in die Mitte der Wäsche in der Waschtrommel geleitet, wodurch die zugeführte Waschlauge die Wäsche unter Umständen nicht gleichmäßig benetzen kann.

Es ist die der Erfindung zugrundeliegende Aufgabe, ein Wäschepflegegerät mit einem Zirkulationssystem anzugeben, bei dem die Benetzung der Wäsche mit Waschlauge in der Waschtrommel verbessert werden kann.

Diese Aufgabe wird durch einen Gegenstand mit den Merkmalen nach den unabhängigen Ansprüchen gelöst. Vorteilhafte Ausführungsformen sind Gegenstand der abhängigen Ansprüche, der Beschreibung und der Zeichnungen.

Gemäß einem Aspekt wird die erfindungsgemäße Aufgabe durch ein Wäschepflegegerät mit einer drehbar gelagerten Waschtrommel zur Aufnahme von Wäsche, einem Laugenbehälter zur Aufnahme von Waschlauge, wobei der Laugenbehälter eine Ablassöffnung und eine Einlassöffnung aufweist, einem Zirkulationssystem, welches die Ablassöffnung mit der Einlassöffnung fluidtechnisch verbindet, wobei das Zirkulationssystem eine Pumpe zum Pumpen von Waschlauge in die Waschtrommel umfasst, wobei die Pumpe ausgebildet ist, die Waschlauge innerhalb desselben Waschvorgangs mit unterschiedlichen Pumpendrücken in die Waschtrommel zu pumpen, um einen Auftrittsort der Waschlauge in der sich drehenden Waschtrommel zu variieren, wobei die Pumpe ausgebildet ist, Waschlauge innerhalb desselben Waschvorgangs mit sich zeitlich periodisch ändernden Pumpendrücken in die Waschtrommel zu pumpen, wobei die sich zeitlich periodisch ändernden Pumpendrücke einer sinusförmig verlaufenden Pumpendruckänderung entsprechen, wobei das Wäschepflegegerät einen Trommelantrieb zum Antreiben der Waschtrommel mit einer Rotationsfrequenz umfasst, wobei die Pumpe ausgebildet ist, Waschlauge mit einem sich gemäß einer Pumpfrequenz ändernden Pumpendruck in die Waschtrommel zu pumpen, wobei sich die Pumpfrequenz von der Rotationsfrequenz oder von einem Vielfachen der Rotationsfrequenz unterscheidet, wobei die Pumpfrequenz geringer als die Rotationsfrequenz ist.

Dadurch wird der technische Vorteil erreicht, dass durch den sich ändernden Auftrittsort der Waschlauge, welche in die sich drehende Waschtrommel eingeleitet wird, unterschiedliche Bereiche der Wäsche in der sich drehenden Waschtrommel mit Waschlauge in Kontakt kommen, so dass eine gleichmäßige und damit vollständige Benetzung der Wäsche in der Waschtrommel sichergestellt wird.

In herkömmlichen Wäschepflegegeräten mit Zirkulationssystemen wird die Pumpe während des Zirkulationsvorgangs mit einer konstanten Drehzahl betrieben, wodurch ein konstanter Förderstrom von Waschlauge in dem Zirkulationssystem erhalten wird. Aufgrund des konstanten Förderstroms von Waschlauge wird die Waschlauge durch die Einlassöffnung mit einem gleichmäßigen Einspritzmuster in die Waschtrommel gepumpt, wodurch bei einer ruhenden Waschtrommel ein konstanter Auftrittsort der zugeführten Waschlauge in der Waschtrommel erhalten wird. Bei einer schnellen Rotation der Waschtrommel wird die Wäsche aufgrund der auftretenden Fliehkräfte unter Umständen an die Trommelwand der Waschtrommel gepresst, wodurch sich in der Mitte der Waschtrommel ein Wäschetunnel bilden kann. Die durch die Einlassöffnung eingespritzte Waschlauge benetzt den Wäschetunnel und wird durch die auftretenden Fliehkräfte durch die Wäsche in radialer Richtung nach außen gepresst. Jedoch kann die stirnseitig an der Waschtrommel anliegende Wäsche unter Umständen nur unzureichend benetzt werden.

Um eine vollständige Benetzung der Wäsche auch bei einer schnellen Rotation der Waschtrommel zu erhalten, ist die Pumpe ausgebildet Waschlauge innerhalb desselben Waschvorgangs mit unterschiedlichen Pumpendrücken durch das Zirkulationssystem in die Waschtrommel zu pumpen. Durch die unterschiedlichen Pumpendrücke kommt es zu unterschiedlichen Förderströmen der Waschlauge in dem Zirkulationssystem. Aufgrund der unterschiedlichen Förderströme von Waschlauge kommt es deshalb zu unterschiedlichen Einspritzmustern der durch die Einlassöffnung in die Waschtrommel geleiteten Waschlauge und folglich zu einem variierenden Auftrittsort der eingespritzten Waschlauge auf der Wäsche in der sich drehenden Waschtrommel.

Somit kann durch den sich ändernden Auftrittsort der auf die Wäsche in der sich drehenden Waschtrommel eingeleiteten Waschlauge ein großer Bereich der Wäsche in der Waschtrommel mit Waschlauge in Berührung kommen, wodurch es zu einem vollständigen Benetzen der Wäsche mit Waschlauge kommt.

Unter einem Wäschepflegegerät wird ein Gerät verstanden, welches zur Wäschepflege eingesetzt wird, wie z.B. eine Waschmaschine oder ein Wäschetrockner. Insbesondere wird unter solch einem Wäschepflegegerät ein Haushaltswäschepflegegerät verstanden. Also ein Wäschepflegegerät, welches im Rahmen der Haushaltsführung verwendet wird, und mit dem Wäsche in haushaltsüblichen Mengen behandelt wird.
In einer vorteilhaften Ausführungsform des Wäschepflegegeräts umfasst das Wäschepflegegerät eine Düse, welche an der Einlassöffnung angeordnet ist, wobei die Pumpe ausgebildet ist, die Waschlauge durch die Düse in die Waschtrommel zu pumpen.

Dadurch wird der technische Vorteil erreicht, dass durch die an der Einlassöffnung angeordneten Düse ein besonders wirksames Einleiten der Waschlauge in die Waschtrommel sichergestellt wird. Die Düse weist eine vorteilhafte Form auf, um den Flüssigkeitsstrom der durch die Düse gepumpten Waschlauge wirksam umzulenken, wodurch die Waschlauge die Wäsche in der Waschtrommel wirksam benetzen kann. Das Zirkulationssystem ist mit der Einlassöffnung und der an der Einlassöffnung angeordneten Düse fluidtechnisch verbunden, so dass die Pumpe Waschlauge mit unterschiedlichen Pumpendrücken durch die Düse pumpt, wodurch die durch die Düse gepumpte Waschlauge mit unterschiedlichen Einspritzmustern in die Waschtrommel geleitet wird.

Gemäß der Erfindung ist die Pumpe ausgebildet, Waschlauge innerhalb desselben Waschvorgangs mit sich zeitlich periodisch ändernden Pumpendrücken in die Waschtrommel zu pumpen, wobei die sich zeitlich periodisch ändernden Pumpendrücke insbesondere einer sinusförmig verlaufenden Pumpendruckänderung entsprechen.
Dadurch wird der technische Vorteil erreicht, dass eine zeitlich periodische Änderung der Pumpendrücke der Pumpe durch eine entsprechende Ansteuerung des Pumpenantriebs vorteilhaft zu realisieren ist, wodurch eine vorteilhafte Steuerung des sich ändernden Auftrittsorts der Waschlauge in der sich drehenden Waschtrommel ermöglicht wird. Insbesondere kann durch die zeitlich periodische Änderung des Pumpendrucks erreicht werden, dass sich der Auftrittsort der Waschlauge in der Waschtrommel ebenfalls zeitlich periodisch ändert, wodurch eine zeitlich gleichmäßige Verteilung der Waschlauge auf der Wäsche erreicht wird.

In einer weiteren vorteilhaften Ausführungsform des Wäschepflegegeräts umfasst das Zirkulationssystem einen Zirkulationsschlauch, welcher die Ablassöffnung mit der Einlassöffnung fluidtechnisch verbindet, wobei die Pumpe mit dem Zirkulationsschlauch verbunden ist, um Waschlauge durch die Ablassöffnung aus dem Laugenbehälter in den Zirkulationsschlauch zu pumpen und die abgepumpte Waschlauge aus dem Zirkulationsschlauch durch die Einlassöffnung in die Waschtrommel zu pumpen.

Dadurch wird der technische Vorteil erreicht, dass durch den Zirkulationsschlauch des Zirkulationssystems eine wirksames Zirkulieren von Waschlauge aus dem Laugenbehälter in den Zirkulationsschlauch und aus dem Zirkulationsschlauch in die Waschtrommel ermöglicht wird, wodurch ein wirksames Zuleiten von Waschlauge zu der Wäsche in der Waschtrommel ermöglicht wird.

In einer weiteren vorteilhaften Ausführungsform des Wäschepflegegeräts umfasst das Wäschepflegegerät einen Pumpenantrieb zum Antreiben der Pumpe und eine Steuerung zum Steuern des Pumpenantriebs, wobei die Steuerung ausgebildet ist, während eines ersten Zeitintervalls des Waschvorgangs den Pumpenantrieb mit einer ersten Drehzahl zu betreiben, um Waschlauge während des ersten Zeitintervalls mit einem ersten Pumpendruck in die Waschtrommel zu pumpen, und wobei die Steuerung ausgebildet ist, während eines sich an das erste Zeitintervall anschließenden zweiten Zeitintervalls den Pumpenantrieb mit einer zweiten Drehzahl, welche unterschiedlich zur ersten Drehzahl ist, zu betreiben, um Waschlauge während des zweiten Zeitintervalls mit einem zweiten Pumpendruck, welcher unterschiedlich zum ersten Pumpendruck ist, in die Waschtrommel zu pumpen.

Dadurch wird der technische Vorteil erreicht, dass durch die Änderung der Drehzahl des Pumpenantriebs, und der daraus resultierenden Änderung des Pumpendrucks, der daraus wiederum resultierenden Änderung des Förderstroms von Waschlauge in dem Zirkulationssystem, und dem daraus wiederum resultierenden geänderten Einsprühverhalten der Waschlauge in die Waschtrommel eine wirksame Änderung des Auftrittsorts der Waschlauge in der sich drehenden Waschtrommel erreicht wird.

Gemäß der Erfindung umfasst das Wäschepflegegerät einen Trommelantrieb zum Antreiben der Waschtrommel mit einer Rotationsfrequenz, und ist die Pumpe ausgebildet, Waschlauge mit einem sich gemäß einer Pumpfrequenz ändernden Pumpendruck in die Waschtrommel zu pumpen, wobei sich die Pumpfrequenz von der Rotationsfrequenz oder von einem Vielfachen der Rotationsfrequenz unterscheidet.
Dadurch wird der technische Vorteil erreicht, dass durch die unterschiedlichen Werte der Pumpfrequenz der Pumpe und der Rotationsfrequenz der Waschtrommel sichergestellt wird, dass der sich ändernde Auftrittsort der durch die Pumpe in die Waschtrommel gepumpten Waschlauge auf eine große Fläche des Trommelmantels der Waschtrommel geleitet wird. Durch die sich von der Rotationsfrequenz der Waschtrommel unterscheidende Pumpfrequenz des sich ändernden Pumpendrucks der Pumpe wird sichergestellt, dass während verschiedener Umdrehungen der Waschtrommel unterschiedliche Benetzungsbahnen an der Oberfläche der Waschtrommel durch die eingeleitete Waschlauge abgefahren werden. Dadurch kann eine vollständige Benetzung der Wäsche in der Waschtrommel sichergestellt werden.

Erfindungsgemäß ist die Pumpfrequenz geringer als die Rotationsfrequenz.
Dadurch wird der technische Vorteil erreicht, dass durch die geringe Pumpfrequenz eine vorteilhafte Benetzung der Wäsche in der Waschtrommel sichergestellt werden kann. Während einer Änderung des Pumpendrucks durch die Pumpe rotiert die Waschtrommel mehrmals unter dem eingeleiteten Waschlaugenstrahl mehrmals hindurch. Somit werden bei jeder Änderung des Pumpendrucks unterschiedliche Bereiche der Wäsche in der Waschtrommel benetzt.
In einer weiteren vorteilhaften Ausführungsform des Wäschepflegegeräts ist die Pumpe während eines Zeitabschnitts des Waschvorgangs deaktivierbar, um während des Zeitabschnitts das Pumpen von Waschlauge in die Waschtrommel einzustellen.

Dadurch wird der technische Vorteil erreicht, dass die Pumpe ausgebildet ist, während des Zeitabschnitts das Pumpen von Waschlauge in die Waschtrommel einzustellen, damit die in der Waschtrommel vorhandene Wäsche von bereits in der Waschtrommel vorhandener Waschlauge ausreichend durchflutet werden kann, wodurch eine gleichmäßige Benetzung der Wäsche erreicht wird.

In einer weiteren vorteilhaften Ausführungsform des Wäschepflegegeräts umfasst das Wäschepflegegerät einen Füllstandsensor, welcher ausgebildet einen Füllstand von Waschlauge in dem Laugenbehälter zu erfassen, wobei die Pumpe ausgebildet ist, den Pumpendruck in Abhängigkeit von dem erfassten Füllstand von Waschlauge zu ändern.

Dadurch wird der technische Vorteil erreicht, dass der Pumpendruck der Pumpe in Abhängigkeit von dem erfassten Füllstand der Waschlauge in dem Laugenbehälter geändert werden kann, wodurch sichergestellt wird, dass der Pumpendruck an die Menge der nicht an die Wäsche gebundenen Waschlauge in dem Laugenbehälter angepasst werden kann. Dadurch wird sichergestellt, dass bei einem geringen Füllstand von Waschlauge die Pumpe nicht ausgeschaltet werden muss, bzw. dass der Laugenbehälter nicht leer gepumpt wird.

In einer weiteren vorteilhaften Ausführungsform des Wäschepflegegeräts ist in dem Zirkulationssystem ein Durchflusssensor angeordnet, welcher ausgebildet ist, eine Strömungsgeschwindigkeit von Waschlauge in dem Zirkulationssystem zu erfassen, wobei die Pumpe ausgebildet ist, den Pumpendruck in Abhängigkeit von der erfassten Strömungsgeschwindigkeit von Waschlauge zu ändern.

Dadurch wird der technische Vorteil erreicht, dass der Pumpendruck in Abhängigkeit von der erfassten Strömungsgeschwindigkeit von Waschlauge in dem Zirkulationssystem, insbesondere in dem Zirkulationsschlauch, geändert werden kann, wodurch sichergestellt wird, dass der Pumpendruck an die erfasste Strömungsgeschwindigkeit der Waschlauge angepasst werden kann. Dadurch wird sichergestellt, dass bei einer möglichen Verstopfung des Zirkulationssystems und einer daraus resultierenden Reduzierung der Strömungsgeschwindigkeit der Pumpendruck der Pumpe entsprechend geändert werden kann, um ein wirksames Zirkulieren der Waschlauge in dem Zirkulationssystem sicherzustellen.

In einer weiteren vorteilhaften Ausführungsform des Wäschepflegegeräts ist die Einlassöffnung an einer Vorderseite oder an einer Oberseite des Laugenbehälters angeordnet und ist die Ablassöffnung an einer Unterseite des Laugenbehälters angeordnet.

Dadurch wird der technische Vorteil erreicht, dass durch das entsprechende Positionieren der Ablassöffnung und der Einlassöffnung an dem Laugenbehälter ein wirksames Ablassen von Waschlauge aus dem Laugenbehälter, bzw. eine wirksames Zuführen von Waschlauge in den Laugenbehälter ermöglicht wird. Die Einlassöffnung befindet sich an einer Oberseite oder an einer Vorderseite des Wäschepflegegeräts, z.B. in der Nähe einer an dem Laugenbehälter angeordneten Manschette, wodurch ein wirksames Zirkulieren von Waschlauge in dem Zirkulationssystem ermöglicht wird.

In einer weiteren vorteilhaften Ausführungsform des Wäschepflegegeräts umfasst die Waschtrommel eine Vorrichtung zum Bewegen von Wäsche in der Waschtrommel oder eine Vorrichtung zum Bewegen von Waschlauge in der Waschtrommel.

Dadurch wird der technische Vorteil erreicht, dass durch die Vorrichtung zum Bewegen von Wäsche in der Waschtrommel oder die Vorrichtung zum Bewegen von Waschlauge in der Waschtrommel, wie z.B. Wäschemitnehmer, die Benetzung der sich in der Waschtrommel befindenden Wäsche mit Waschlauge verbessert wird. Bei einer Rotation der Waschtrommel bleiben Wäschestücke in der Vorrichtung zum Bewegen von Wäsche in der Waschtrommel hängen und werden durch die Waschtrommel in Rotationsrichtung der Waschtrommel mitgeführt. Ebenso kann Waschlauge durch die Vorrichtung zum Bewegen von Waschlauge in Rotationsrichtung der Waschtrommel bewegt werden.

In einer weiteren vorteilhaften Ausführungsform des Wäschepflegegeräts umfasst das Zirkulationssystem eine Vertiefung zum Ablagern von Verunreinigungen umfasst.

Dadurch wird der technische Vorteil erreicht, dass Verunreinigungen in der Vertiefung des Zirkulationssystems gesammelt werden können, wodurch diese anschließend vorteilhaft aus den Zirkulationssystem entfernt werden können.

In einer weiteren vorteilhaften Ausführungsform des Wäschepflegegeräts umfasst das Wäschepflegegerät eine Filtereinheit, wobei die Filtereinheit in dem Zirkulationssystem angeordnet ist, und wobei die Filtereinheit bevorzugt eine Fremdkörperfalle zum Entfernen von Fremdkörpern umfasst.
Dadurch wird der technische Vorteil erreicht, dass Fremdkörper, wie z.B. Verunreinigungen, durch die Filtereinheit, bzw. Fremdkörperfalle, wirksam aus dem Zirkulationssystem entfernt werden können.
Gemäß einem zweiten Aspekt der Erfindung wird die Aufgabe durch ein Verfahren zum Variieren eines Auftrittsorts von Waschlauge in einer sich drehenden Waschtrommel in einem Wäschepflegegerät gelöst, wobei das Wäschepflegegerät die drehbar gelagerte Waschtrommel zur Aufnahme von Wäsche, einen Laugenbehälter zur Aufnahme von Waschlauge, wobei der Laugenbehälter eine Ablassöffnung und eine Einlassöffnung aufweist, und ein Zirkulationssystem, welches die Ablassöffnung mit der Einlassöffnung fluidtechnisch verbindet, umfasst, wobei das Zirkulationssystem eine Pumpe zum Pumpen von Waschlauge in die Waschtrommel umfasst, wobei das Verfahren, das Pumpen von Waschlauge innerhalb desselben Waschvorgangs mit unterschiedlichen Pumpendrücken in die Waschtrommel umfasst, um einen Auftrittsort der Waschlauge in der sich drehenden Waschtrommel zu variieren, wobei die Pumpe ausgebildet ist, Waschlauge innerhalb desselben Waschvorgangs mit sich zeitlich periodisch ändernden Pumpendrücken in die Waschtrommel zu pumpen, wobei die sich zeitlich periodisch ändernden Pumpendrücke einer sinusförmig verlaufenden Pumpendruckänderung entsprechen, wobei das Wäschepflegegerät einen Trommelantrieb zum Antreiben der Waschtrommel mit einer Rotationsfrequenz umfasst, wobei die Pumpe ausgebildet ist, Waschlauge mit einem sich gemäß einer Pumpfrequenz ändernden Pumpendruck in die Waschtrommel zu pumpen, wobei sich die Pumpfrequenz von der Rotationsfrequenz oder von einem Vielfachen der Rotationsfrequenz unterscheidet, wobei die Pumpfrequenz geringer als die Rotationsfrequenz ist.

Dadurch wird der technische Vorteil erreicht, dass durch das Pumpen von Waschlauge mit unterschiedlichen Pumpendrücken und den daraus resultierenden unterschiedlichen Förderströmen von Waschlauge in dem Zirkulationssystem, ein unterschiedliches Einsprühverhalten der in die Waschtrommel eingeleiteten Waschlauge erreicht wird, wodurch der Auftrittsort der Waschlauge in der sich drehenden Waschtrommel variiert werden kann, um eine vorteilhafte Benetzung der Wäsche in der Waschtrommel sicherzustellen.
Weitere Ausführungsbeispiele werden Bezug nehmend auf die beiliegenden Zeichnungen erläutert. Es zeigen:
- Fig. 1: eine schematische Ansicht eines Wäschepflegegeräts;
- Fig. 2: eine schematische Ansicht eines Wäschepflegegeräts mit einem Zirkulationssystem; und
- Fig. 3: einen Ablauf eines Verfahrens zum Variieren eines Auftrittsorts von Waschlauge, welche in die Waschtrommel eines Wäschepflegegeräts geleitet wird.

Figur 1 zeigt eine schematische Ansicht eines allgemeinen Wäschepflegegeräts 100, wie z.B. eine Waschmaschine. Das Wäschepflegegerät 100 umfasst eine Einspülschale 101, in die Waschpflegesubstanz, wie z.B. Waschmittel, eingefüllt werden kann. Das Wäschepflegegerät 100 umfasst eine Tür 103 zum Beladen des Wäschepflegegerätes 100 mit Wäsche.

Figur 2 zeigt eine schematische Ansicht eines Wäschepflegegeräts mit einem Zirkulationssystem. Das Wäschepflegegerät 100 umfasst ein Zirkulationssystem 105, sowie eine Waschtrommel 107 zur Aufnahme von Wäsche, einen Laugenbehälter 109 zur Aufnahme von Waschlauge, welcher eine Einlassöffnung 111 und eine Ablassöffnung 113 aufweist. Die Einlassöffnung 111 und die Ablassöffnung 113 sind durch einen Zirkulationsschlauch 115 fluidtechnisch verbunden, wobei der Zirkulationsschlauch 115 mit einer Pumpe 117 verbunden ist. An der Einlassöffnung 111 ist eine Düse 118 angeordnet, welche ausgebildet ist, Waschlauge in die Waschtrommel 107 zu leiten und gegebenenfalls in der Waschtrommel 107 vorhandene Wäsche zu benetzen. Die Pumpe 117 ist ausgebildet, Waschlauge durch die Ablassöffnung 113 aus dem Laugenbehälter 109 in den Zirkulationsschlauch 115 zu pumpen und die abgepumpte Waschlauge aus dem Zirkulationsschlauch 115 durch die Einlassöffnung 111 und durch die Düse 118 erneut in den Laugenbehälter 109 zu pumpen. Das Wäschepflegegerät 100 umfasst ferner einen Pumpenantrieb 119 zum Antreiben der Pumpe 117.

Durch die Verwendung des Zirkulationssystems 105 wird der Waschlaugentransport in dem Wäschepflegegerät 100 optimiert. Durch die Einlassöffnung 111 an einer an dem Laugenbehälter 109 angeordneten Manschette wird die in dem Zirkulationssystem 105 geförderte Waschlauge durch die Düse 118 direkt auf die Wäsche in der Waschtrommel 107 gepumpt. Bei einer vollen Wäschebeladung der Waschtrommel 107 kann die durch die Düse 118 in die Waschtrommel 107 eingespritzte Waschlauge von der Wäsche abprallen und in den Laugenbehälter 109 zurücklaufen, ohne die Wäsche vollständig zu durchfluten.

Wenn die Waschtrommel 107 sehr schnell rotiert wird, wird die Wäsche aufgrund der auftretenden Fliehkräfte gegen die Trommelwand der Waschtrommel 107 gedrückt, wodurch sich ein Wäschetunnel in der Waschtrommel 107 bildet. Die Waschlauge wird von der Pumpe 117 durch den Zirkulationsschlauch 115 bis zur Düse 118 gepumpt und anschließend in den sich bildenden Wäschetunnel in der Waschtrommel 107 eingeleitet. In herkömmlichen Wäschepflegegeräten 100 wird der Pumpenantrieb 119 der Pumpe 117 mit einer konstanten Drehzahl betrieben, wodurch während des Umpumpens der Waschlauge in dem Zirkulationssystem 105 ein konstanter Förderstrom der Waschlauge bereitgestellt wird. Beim Einleiten der Waschlauge in die Waschtrommel 107 durch die Düse 118 wird die Wäsche in der Mitte des sich in der Waschtrommel 107 bildenden Wäschetunnels vorteilhaft benetzt, und aufgrund der auftretenden Fliehkräfte erfolgt eine Durchflutung der Wäsche in der Waschtrommel 107 in einer sich von dem Wäschetunnel nach außen gerichteter radialer Richtung. Die am Laugenbehälter 109 stirnseitig anliegende Wäsche wird bei einem herkömmlichen Einspritzmodus nur unzureichend benetzt, da der bei einem konstanten Pumpendruck der Pumpe 117 vorliegende konstante Auftrittsort des durch die Düse 118 in die Waschtrommel 107 geleiteten Waschlaugenstrahls auf die Mitte des Wäschetunnels in der Waschtrommel 107 ausgerichtet ist.

In der vorliegenden Erfindung ist die Pumpe 117 ausgebildet, die Waschlauge innerhalb desselben Waschvorgangs mit unterschiedlichen Pumpendrücken durch das Zirkulationssystem 105, bzw. durch den Zirkulationsschlauch 115, durch die Einlassöffnung 111 und durch die Düse 118 in die sich rotierende Waschtrommel 107 zu pumpen. Durch die Änderung des Pumpendrucks der durch die Pumpe 117 in dem Zirkulationssystem 105 gepumpten Waschlauge kommt es zu entsprechend unterschiedlichen Förderströmen der durch die Pumpe 117 in dem Zirkulationssystem 105 geförderten Waschlauge. Wenn die in dem Zirkulationssystem 105 geförderte Waschlauge durch die Düse 118 in die Waschtrommel 107 geleitet wird, kommt es aufgrund der unterschiedlichen Förderströme der Waschlauge in dem Zirkulationssystem 105 zu einem entsprechend unterschiedlichen Einspritzverhalten der Waschlauge in die Waschtrommel 107 durch die Düse 118 und dadurch zu einem entsprechend variierenden Auftrittsort der Waschlauge in der sich drehenden Waschtrommel 107. Bei einer rotierenden Waschtrommel 107 kann durch die zeitliche Änderung des Auftrittsortes der in die Waschtrommel 107 geleiteten Waschlauge nahezu jeden Bereich der Waschtrommel 107 angesteuert werden, und dadurch sich in der Waschtrommel 107 befindende Wäsche vollständig mit Waschlauge benetzt werden.

Das Wäschepflegegerät 100 umfasst ferner eine Steuerung 121, welche mit dem Pumpenantrieb 119 durch eine Steuerungsverbindung 123 verbunden ist und ausgebildet ist, den Pumpenantrieb 119 zu steuern, insbesondere die Drehzahl des Pumpenantriebs 119 zu ändern. Durch eine Änderung der Drehzahl des Pumpenantriebs 119 wird ebenfalls der durch die Pumpe 117 bewirkte Pumpendruck beim Pumpen von Waschlauge durch das Zirkulationssystem 105 geändert. Die Pumpe 117 kann die Waschlauge mit sich zeitlich periodisch ändernden Pumpendrücken in die Waschtrommel 107 pumpen, wobei die sich zeitlich periodisch ändernden Pumpendrücke insbesondere einer sinusförmig verlaufenden Pumpendruckänderung entsprechen.

Durch den sich zeitlich ändernden Auftrittsort der eingespritzten Waschlauge in die Waschtrommel 107, insbesondere bei einer rotierenden Waschtrommel 107, und bei der Kenntnis der Rotationsfrequenz der Waschtrommel 107 kann der Pumpendruck der Pumpe 117 genau so geändert werden, dass bei einer zeitlich vollständigen Rotation der Waschtrommel 107 fast genau eine Sinus-Schwingung der Änderung des Pumpendrucks abgeschlossen ist, aber eben nicht genau eine. Dadurch wird erreicht, dass sich bei einem erneuten Umlauf der Waschtrommel 107 der Wäschetunnel der Wäsche in der Waschtrommel 107 versetzt zu der ersten Umrundung besprüht wird. Aus diesem Grund ist es vorteilhaft die Pumpfrequenz der Pumpe 117 hinsichtlich der Rotationsfrequenz oder einem Vielfachen der Rotationsfrequenz der Waschtrommel 107 unterschiedlich zu wählen, da bei identischen Frequenzen, ansonsten genau dieselbe Benetzungsbahn wie in den Drehungen der Waschtrommel 107 zuvor abgefahren wird.

Durch den sich zeitlich ändernden Pumpendruck der Pumpe 117 und den daraus resultierenden sich zeitlich ändernden Auftrittspunkt der durch die Düse 118 in die Waschtrommel 107 geleiteten Waschlauge auf der Wäsche in der Waschtrommel 107 können beispielsweise Verschmutzungen wie Blut, die dazu neigen sich bei ungleichmäßiger Befeuchtung schlecht entfernen zu lassen, besser ausgewaschen werden. Dadurch lässt sich insgesamt eine deutliche Verbesserung der Waschperformance erzielen. Dadurch können die Benetzungszeiten verringert werden, wodurch auch die Gesamtprogrammdauer des Waschvorgangs verkürzt werden kann. Geringere Waschlaugenniveaus beim Waschen ermöglichen bei der Label-Gerätebewertung eine bessere ökologische Bewertung, da weniger Energie benötigt wird, um die geringere Flüssigkeitsmenge der nicht an die Wäsche gebundenen Waschlauge zu erwärmen. Daher wird auch bei der Erwärmung der Waschlauge auf die gleiche vorgegebene Prozessendtemperatur weniger Energie und vor allem weniger Zeit benötigt, so dass auch mit dieser Maßnahme eine Programmzeit-Reduktion erreicht wird.

Figur 3 zeigt einen Ablauf eines Verfahrens zum Variieren des Auftrittsorts von Waschlauge, welche in die Waschtrommel eines Wäschepflegegeräts geleitet wird, wobei das Wäschepflegegerät gemäß Figur 2 beschrieben ist.

Das Verfahren 200 umfasst als Verfahrensschritt das Pumpen 201 von Waschlauge innerhalb desselben Waschvorgangs mit unterschiedlichen Pumpendrücken in die Waschtrommel 107, um einen Auftrittsort der Waschlauge in der sich drehenden Waschtrommel 107 zu variieren.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Wäschepflegegerät
- 101: Einspülschale
- 103: Tür
- 105: Zirkulationssystem
- 107: Waschtrommel
- 109: Laugenbehälter
- 111: Einlassöffnung
- 113: Ablassöffnung
- 115: Zirkulationsschlauch
- 117: Pumpe
- 118: Düse
- 119: Pumpenantrieb
- 121: Steuerung
- 123: Steuerungsverbindung
- 200: Verfahrens zum Variieren des Auftrittsorts von Waschlauge
- 201: Verfahrensschritt: Pumpen von Waschlauge innerhalb desselben Waschvorgangs mit unterschiedlichen Pumpendrücken

## Patentansprüche

1. Wäschepflegegerät (100) mit einer drehbar gelagerten Waschtrommel (107) zur Aufnahme von Wäsche, einem Laugenbehälter (109) zur Aufnahme von Waschlauge, wobei der Laugenbehälter (109) eine Ablassöffnung (113) und eine Einlassöffnung (111) aufweist, einem Zirkulationssystem (105), welches die Ablassöffnung (113) mit der Einlassöffnung (111) fluidtechnisch verbindet, wobei das Zirkulationssystem (105) eine Pumpe (117) zum Pumpen von Waschlauge in die Waschtrommel (107) umfasst, wobei die Pumpe (117) ausgebildet ist, die Waschlauge innerhalb desselben Waschvorgangs mit unterschiedlichen Pumpendrücken in die Waschtrommel (107) zu pumpen, um einen Auftrittsort der Waschlauge in der sich drehenden Waschtrommel (107) zu variieren, **dadurch gekennzeichnet, dass** die Pumpe (117) ausgebildet ist, Waschlauge innerhalb desselben Waschvorgangs mit sich zeitlich periodisch ändernden Pumpendrücken in die Waschtrommel (107) zu pumpen, wobei die sich zeitlich periodisch ändernden Pumpendrücke einer sinusförmig verlaufenden Pumpendruckänderung entsprechen, wobei das Wäschepflegegerät (100) einen Trommelantrieb zum Antreiben der Waschtrommel (107) mit einer Rotationsfrequenz umfasst, wobei die Pumpe (117) ausgebildet ist, Waschlauge mit einem sich gemäß einer Pumpfrequenz ändernden Pumpendruck in die Waschtrommel (107) zu pumpen, wobei sich die Pumpfrequenz von der Rotationsfrequenz oder von einem Vielfachen der Rotationsfrequenz unterscheidet, wobei die Pumpfrequenz geringer als die Rotationsfrequenz ist.

2. Wäschepflegegerät (100) nach Anspruch 1, **dadurch gekennzeichnet, dass** das Wäschepflegegerät (100) eine Düse (118) umfasst, welche an der Einlassöffnung (111) angeordnet ist, wobei die Pumpe (117) ausgebildet ist, die Waschlauge durch die Düse (118) in die Waschtrommel (107) zu pumpen.

3. Wäschepflegegerät (100) nach einem der vorangehenden Ansprüche, **dadurch gekennzeichnet, dass** das Zirkulationssystem (105) einen Zirkulationsschlauch (115) umfasst, welcher die Ablassöffnung (113) mit der Einlassöffnung (111) fluidtechnisch verbindet, dass die Pumpe (117) mit dem Zirkulationsschlauch (115) verbunden ist, um Waschlauge durch die Ablassöffnung (113) aus dem Laugenbehälter (109) in den Zirkulationsschlauch (115) zu pumpen und die abgepumpte Waschlauge aus dem Zirkulationsschlauch (115) durch die Einlassöffnung (111) in die Waschtrommel (107) zu pumpen.

4. Wäschepflegegerät (100) nach einem der vorangehenden Ansprüche, **dadurch gekennzeichnet, dass** das Wäschepflegegerät (100) einen Pumpenantrieb (119) zum Antreiben der Pumpe (117) und eine Steuerung (121) zum Steuern des Pumpenantriebs (119) umfasst, dass
die Steuerung (121) ausgebildet ist, während eines ersten Zeitintervalls des Waschvorgangs den Pumpenantrieb (119) mit einer ersten Drehzahl zu betreiben, um Waschlauge während des ersten Zeitintervalls mit einem ersten Pumpendruck in die Waschtrommel (107) zu pumpen, und dass
die Steuerung (121) ausgebildet ist, während eines sich an das erste Zeitintervall anschließenden zweiten Zeitintervalls den Pumpenantrieb (119) mit einer zweiten Drehzahl, welche unterschiedlich zur ersten Drehzahl ist, zu betreiben, um Waschlauge während des zweiten Zeitintervalls mit einem zweiten Pumpendruck, welcher unterschiedlich zum ersten Pumpendruck ist, in die Waschtrommel (107) zu pumpen.

5. Wäschepflegegerät (100) nach einem der vorangehenden Ansprüche, **dadurch gekennzeichnet, dass** die Pumpe (117) während eines Zeitabschnitts des Waschvorgangs deaktivierbar ist, um während des Zeitabschnitts das Pumpen von Waschlauge in die Waschtrommel (107) einzustellen.

6. Wäschepflegegerät (100) nach einem der vorangehenden Ansprüche, **dadurch gekennzeichnet, dass** das Wäschepflegegerät (100) einen Füllstandsensor umfasst, welcher ausgebildet einen Füllstand von Waschlauge in dem Laugenbehälter (109) zu erfassen, wobei die Pumpe (117) ausgebildet ist, den Pumpendruck in Abhängigkeit von dem erfassten Füllstand von Waschlauge zu ändern.

7. Wäschepflegegerät (100) nach einem der vorangehenden Ansprüche, **dadurch gekennzeichnet, dass** in dem Zirkulationssystem (105) ein Durchflusssensor angeordnet ist, welcher ausgebildet ist, eine Strömungsgeschwindigkeit von Waschlauge in dem Zirkulationssystem (105) zu erfassen, wobei die Pumpe (117) ausgebildet ist, den Pumpendruck in Abhängigkeit von der erfassten Strömungsgeschwindigkeit von Waschlauge zu ändern.

8. Wäschepflegegerät (100) nach einem der vorangehenden Ansprüche, **dadurch gekennzeichnet, dass** die Einlassöffnung (111) an einer Vorderseite oder an einer Oberseite des Laugenbehälters (109) angeordnet ist und dass die Ablassöffnung (113) an einer Unterseite des Laugenbehälters (109) angeordnet ist.

9. Wäschepflegegerät (100) nach einem der vorangehenden Ansprüche, **dadurch gekennzeichnet, dass** die Waschtrommel (107) eine Vorrichtung zum Bewegen von Wäsche in der Waschtrommel (107) oder eine Vorrichtung zum Bewegen von Waschlauge in der Waschtrommel (107) umfasst.

10. Wäschepflegegerät (100) nach einem der vorangehenden Ansprüche, **dadurch gekennzeichnet, dass** das Zirkulationssystem (105) eine Vertiefung zum Ablagern von Verunreinigungen umfasst.

11. Wäschepflegegerät (100) nach einem der vorangehenden Ansprüche, **dadurch gekennzeichnet, dass** das Wäschepflegegerät (100) eine Filtereinheit umfasst, wobei die Filtereinheit in dem Zirkulationssystem (105) angeordnet ist, und dass die Filtereinheit bevorzugt eine Fremdkörperfalle zum Entfernen von Fremdkörpern umfasst.

12. Verfahren (200) zum Variieren eines Auftrittsorts einer Waschlauge in einer sich drehenden Waschtrommel (107) in einem Wäschepflegegerät (100), wobei das Wäschepflegegerät (100) die drehbar gelagerte Waschtrommel (107) zur Aufnahme von Wäsche, einen Laugenbehälter (109) zur Aufnahme von Waschlauge, wobei der Laugenbehälter (109) eine Ablassöffnung (113) und eine Einlassöffnung (111) aufweist, und ein Zirkulationssystem (105), welches die Ablassöffnung (113) mit der Einlassöffnung (111) fluidtechnisch verbindet, umfasst, wobei das Zirkulationssystem (105) eine Pumpe (117) zum Pumpen von Waschlauge in die Waschtrommel (107) umfasst, wobei das Verfahren (200)
das Pumpen (201) von Waschlauge innerhalb desselben Waschvorgangs mit unterschiedlichen Pumpendrücken in die Waschtrommel (107) umfasst, um einen Auftrittsort der Waschlauge in der sich drehenden Waschtrommel (107) zu variieren,
**dadurch gekennzeichnet, dass** die Pumpe (117) ausgebildet ist, Waschlauge innerhalb desselben Waschvorgangs mit sich zeitlich periodisch ändernden Pumpendrücken in die Waschtrommel (107) zu pumpen, wobei die sich zeitlich periodisch ändernden Pumpendrücke einer sinusförmig verlaufenden Pumpendruckänderung entsprechen, wobei das Wäschepflegegerät (100) einen Trommelantrieb zum Antreiben der Waschtrommel (107) mit einer Rotationsfrequenz umfasst, wobei die Pumpe (117) ausgebildet ist, Waschlauge mit einem sich gemäß einer Pumpfrequenz ändernden Pumpendruck in die Waschtrommel (107) zu pumpen, wobei sich die Pumpfrequenz von der Rotationsfrequenz oder von einem Vielfachen der Rotationsfrequenz unterscheidet, wobei die Pumpfrequenz geringer als die Rotationsfrequenz ist,
so dass die Waschlauge innerhalb desselben Waschvorgangs mit sich zeitlich periodisch ändernden Pumpendrücken in die Waschtrommel (107) gepumpt wird, wobei die sich zeitlich periodisch ändernden Pumpendrücke einer sinusförmig verlaufenden Pumpendruckänderung entsprechen, wobei die Waschlauge mit einem sich gemäß einer Pumpfrequenz ändernden Pumpendruck in die Waschtrommel gepumpt wird, wobei sich die Pumpfrequenz von der Rotationsfrequenz oder von einem Vielfachen der Rotationsfrequenz unterscheidet, wobei die Pumpfrequenz geringer als die Rotationsfrequenz ist.

## Claims

1. Laundry care appliance (100) having a rotatably mounted washing drum (107) for accommodating laundry, a tub (109) for accommodating water, wherein the tub (109) has an outlet opening (113) and an inlet opening (111), and a circulation system (105) which fluidically connects the outlet opening (113) to the inlet opening (111), wherein the circulation system (105) comprises a pump (117) for pumping water into the washing drum (107), wherein the pump (117) is designed to pump the water into the washing drum (107) at different pump pressures within the same washing operation, in order to vary a location of the water in the rotating washing drum (107), **characterised in that** the pump (117) is designed to pump water into the washing drum (107) within the same washing operation at periodically changing pump pressures, wherein the periodically changing pump pressures correspond to a sinusoidal pump pressure change, wherein the laundry care appliance (100) comprises a drum drive for driving the washing drum (107) at a rotational frequency, wherein the pump (117) is designed to pump water into the washing drum (107) at a pump pressure changing in accordance with a pump frequency, wherein the pump frequency differs from the rotational frequency or from a multiple of the rotational frequency, wherein the pump frequency is less than the rotational frequency.

2. Laundry care appliance (100) according to claim 1, **characterised in that** the laundry care appliance (100) comprises a nozzle (118) which is arranged at the inlet opening (111), wherein the pump (117) is designed to pump the water through the nozzle (118) into the washing drum (107).

3. Laundry care appliance (100) according to one of the preceding claims, **characterised in that** the circulation system (105) comprises a circulation hose (115) which fluidically connects the outlet opening (113) to the inlet opening (111), **in that** the pump (117) is connected to the circulation hose (115) in order to pump water through the outlet opening (113) out of the tub (109) into the circulation hose (115) and to pump the pumped water out of the circulation hose (115) through the inlet opening (111) into the washing drum (107).

4. Laundry care appliance (100) according to one of the preceding claims, **characterised in that** the laundry care appliance (100) comprises a pump drive (119) for driving the pump (117) and a controller (121) for controlling the pump drive (119), **in that** the controller (121) is designed to operate the pump drive (119) at a first speed during a first time interval of the washing operation, in order to pump water into the washing drum (107) at a first pump pressure during the first time interval, and **in that** the controller (121) is designed to operate the pump drive (119) at a second speed, which is different from the first speed, during a second time interval following on from the first time interval, in order to pump water into the washing drum (107) during the second time interval at a second pump pressure which is different from the first pump pressure.

5. Laundry care appliance (100) according to one of the preceding claims, **characterised in that** the pump (117) can be deactivated during a time period of the washing operation in order to stop water being pumped into the washing drum (107) during the time period.

6. Laundry care appliance (100) according to one of the preceding claims, **characterised in that** the laundry care appliance (100) comprises a level sensor, which is designed to detect a level of water in the tub (109), wherein the pump (117) is designed to change the pump pressure as a function of the detected level of water.

7. Laundry care appliance (100) according to one of the preceding claims, **characterised in that** a flow sensor is arranged in the circulation system (105), and is designed to detect a flow rate of water in the circulation system (105), wherein the pump (117) is designed to change the pump pressure as a function of the detected flow rate of water.

8. Laundry care appliance (100) according to one of the preceding claims, **characterised in that** the inlet opening (111) is arranged on a front or on an upper side of the tub (109) and **in that** the outlet opening (113) is arranged on an underside of the tub (109).

9. Laundry care appliance (100) according to one of the preceding claims, **characterised in that** the washing drum (107) comprises a device for moving laundry in the washing drum (107) or a device for moving water in the washing drum (107).

10. Laundry care appliance (100) according to one of the preceding claims, **characterised in that** the circulation system (105) comprises a depression for depositing impurities.

11. Laundry care appliance (100) according to one of the preceding claims, **characterised in that** the laundry care appliance (100) comprises a filter unit, wherein the filter unit is arranged in the circulation system (105), and **in that** the filter unit preferably comprises a foreign body trap for removing foreign bodies.

12. Method (200) for varying a location of water in a rotating washing drum (107) in a laundry care appliance (100), wherein the laundry care appliance (100) comprises the rotatably mounted washing drum (107) for accommodating laundry, a tub (109) for accommodating water, wherein the tub (109) has an outlet opening (113) and an inlet opening (111), and a circulation system (105) which fluidically connects the outlet opening (113) to the inlet opening (111), wherein the circulation system (105) comprises a pump (117) for pumping water into the washing drum (107), wherein the method (200) comprises the pumping (201) of water into the washing drum (107) at different pump pressures within the same washing operation, in order to vary a location of the water in the rotating washing drum (107), **characterised in that** the pump (117) is designed to pump water into the washing drum (107) within the same washing operation at periodically changing pump pressures, wherein the periodically changing pump pressures correspond to a sinusoidal pump pressure change, wherein the laundry care appliance (100) comprises a drum drive for driving the washing drum (107) at a rotational frequency, wherein the pump (117) is designed to pump water into the washing drum (107) at a pump pressure changing in accordance with a pump frequency, wherein the pump frequency differs from the rotational frequency or from a multiple of the rotational frequency, wherein the pump frequency is less than the rotational frequency,
such that the water is pumped into the washing drum (107) within the same washing operation at periodically changing pump pressures, wherein the periodically changing pump pressures correspond to a sinusoidal pump pressure change, wherein the water is pumped into the washing drum at a pump pressure changing in accordance with a pump frequency, wherein the pump frequency differs from the rotational frequency or from a multiple of the rotational frequency, wherein the pump frequency is less than the rotational frequency.

## Revendications

1. Appareil d'entretien du linge (100) avec un tambour de lavage (107) logé en rotation pour l'accueil de linge, une cuve de lavage (109) pour l'accueil de la solution de lavage, dans lequel la cuve de lavage (109) présente un orifice de sortie (113) et un orifice d'entrée (111), un système de circulation (105), qui relie en liaison fluidique l'orifice de sortie (113) à l'orifice d'entrée (111), dans lequel le système de circulation (105) comprend une pompe (117) pour le pompage de solution de lavage dans le tambour de lavage (107), dans lequel la pompe (117) est exécutée afin de pomper la solution de lavage durant un même processus de lavage selon des pressions de pompage différentes dans le tambour de lavage (107), afin de faire varier un lieu d'apparition de la solution de lavage dans le tambour de lavage (107) en rotation, **caractérisé en ce que** la pompe (117) est exécutée afin de pomper la solution de lavage durant un même processus de lavage selon des pressions de pompage variant périodiquement dans le temps dans le tambour de lavage (107), dans lequel les pressions de pompage variant périodiquement dans le temps correspondent à une modification de pression de pompage sinusoïdale, dans lequel l'appareil d'entretien du linge (100) comprend un entraînement de tambour pour l'entraînement du tambour de lavage (107) selon une fréquence de rotation, dans lequel la pompe (117) est exécutée afin de pomper la solution de lavage selon une pression de pompage variant selon une fréquence de pompage dans le tambour de lavage (107), dans lequel la fréquence de pompage se différencie de la fréquence de rotation ou d'un multiple de la fréquence de rotation, dans lequel la fréquence de pompage est inférieure à la fréquence de rotation.

2. Appareil d'entretien du linge (100) selon la revendication 1, **caractérisé en ce que** l'appareil d'entretien du linge (100) comprend un gicleur (118) disposé à l'orifice d'entrée (111), dans lequel la pompe (117) est exécutée afin de pomper la solution de lavage à travers le gicleur (118) dans le tambour de lavage (107).

3. Appareil d'entretien du linge (100) selon l'une des revendications précédentes, **caractérisé en ce que** le système de circulation (105) comprend un flexible de circulation (115), qui relie en liaison fluidique l'orifice de sortie (113) à l'orifice d'entrée (111), **en ce que** la pompe (117) est reliée au flexible de circulation (115) afin de pomper la solution de lavage à travers l'orifice de sortie (113) en dehors de la cuve de lavage (109) dans le flexible de circulation (115) et de pomper la solution de lavage pompée en dehors du flexible de circulation (115) à travers l'orifice d'entrée (111) dans le tambour de lavage (107).

4. Appareil d'entretien du linge (100) selon l'une des revendications précédentes, **caractérisé en ce que** l'appareil d'entretien du linge (100) comprend un entraînement de pompe (119) pour l'entraînement de la pompe (117) et une commande (121) pour la commande de l'actionnement de pompe (119), **en ce que** la commande (121) est exécutée afin d'exploiter durant un premier intervalle de temps du processus de lavage l'actionnement de pompe (119) selon une première vitesse de rotation, afin de pomper la solution de lavage durant le premier intervalle de temps selon une première pression de pompage dans le tambour de lavage (107), et **en ce que** la commande (121) est exécutée afin d'exploiter durant un deuxième intervalle de temps consécutif au premier intervalle de temps l'actionnement de pompe (119) selon une deuxième vitesse de rotation différente de la première vitesse de rotation, afin de pomper la solution de lavage durant le deuxième intervalle de temps selon une deuxième pression de pompage différente de la première pression de pompage dans le tambour de lavage (107).

5. Appareil d'entretien du linge (100) selon l'une des revendications précédentes, **caractérisé en ce que** la pompe (117) est désactivable durant une période de temps du processus de lavage, afin de cesser durant la période de temps le pompage de la solution de lavage dans le tambour de lavage (107).

6. Appareil d'entretien du linge (100) selon l'une de revendications précédentes, **caractérisé en ce que** l'appareil d'entretien du linge (100) comprend un capteur de niveau de remplissage exécuté afin de percevoir un niveau de remplissage en solution de lavage dans la cuve de lavage (109), dans lequel la pompe (117) est exécutée afin de modifier la pression de pompage en fonction du niveau de remplissage en solution de lavage perçu.

7. Appareil d'entretien du linge (100) selon l'une des revendications précédentes, **caractérisé en ce qu'**un capteur de débit est disposé dans le système de circulation (105), lequel capteur est exécuté afin de percevoir une vitesse d'écoulement de la solution de lavage dans le système de circulation (105), dans lequel la pompe (117) est exécutée afin de modifier la pression de pompage en fonction de la vitesse d'écoulement de la solution de lavage perçue.

8. Appareil d'entretien du linge (100) selon l'une des revendications précédentes, **caractérisé en ce que** l'orifice d'entrée (111) est disposé sur une face avant ou sur une face supérieure de la cuve de lavage (109) et **en ce que** l'orifice de sortie (113) est disposé sur une face inférieure de la cuve de lavage (109).

9. Appareil d'entretien du linge (100) selon l'une des revendications précédentes, **caractérisé en ce que** le tambour de lavage (107) comprend un dispositif pour le déplacement du linge dans le tambour de lavage (107) ou un dispositif pour le déplacement de la solution de lavage dans le tambour de lavage (107).

10. Appareil d'entretien du linge (100) selon l'une des revendications précédentes, **caractérisé en ce que** le système de circulation (105) comprend une concavité pour le dépôt d'impuretés.

11. Appareil d'entretien du linge (100) selon l'une des revendications précédentes, **caractérisé en ce que** l'appareil d'entretien du linge (100) comprend une unité de filtration, dans lequel l'unité de filtration est disposée dans le système de circulation (105) et **en ce que** l'unité de filtration comprend de préférence un piège à corps étrangers pour l'extraction de corps étrangers.

12. Procédé (200) de variation d'un lieu d'apparition d'une solution de lavage dans un tambour de lavage (107) en rotation dans un appareil d'entretien du linge (100), dans lequel l'appareil d'entretien du linge (100) comprend le tambour de lavage logé en rotation (107) pour l'accueil du linge, une cuve de lavage (109) pour l'accueil de la solution de lavage, dans lequel la cuve de lavage (109) présente un orifice de sortie (113) et un orifice d'entrée (111), et un système de circulation (105) qui relie en liaison fluidique l'orifice de sortie (113) à l'orifice d'entrée (111), dans lequel le système de circulation (105) comprend une pompe (117) pour le pompage de solution de lavage dans le tambour de lavage (107), dans lequel le procédé (200) comprend le pompage (201) de la solution de lavage durant un même processus de lavage selon des pressions de pompage différentes dans le tambour de lavage (107), afin de faire varier un lieu d'apparition de la solution de lavage dans le tambour (107) en rotation, **caractérisé en ce que** la pompe (117) est exécutée afin de pomper la solution de lavage durant un même processus de lavage selon des pressions de pompage variant périodiquement dans le temps dans le tambour de lavage (107), dans lequel les pressions de pompage variant périodiquement dans le temps correspondent à une variation de pression de pompage sinusoïdale, dans lequel l'appareil d'entretien du linge (100) comprend un entraînement de tambour pour l'entraînement du tambour de lavage (107) selon une fréquence de rotation, dans lequel la pompe (117) est exécutée afin de pomper la solution de lavage selon une pression de pompage variant selon une fréquence de pompage dans le tambour de lavage (107), dans lequel la fréquence de pompage diffère de la fréquence de rotation ou d'un multiple de la fréquence, dans lequel la fréquence de pompage est inférieure à la fréquence de rotation, de sorte que la solution de lavage est pompée durant un même processus de lavage selon des pressions de pompage variant périodiquement dans le temps dans le tambour de lavage (107), dans lequel les pressions de pompage variant périodiquement dans le temps correspondent à une variation de pression sinusoïdale, dans lequel la solution de lavage est pompée selon une pression de pompage variant selon une fréquence de pompage dans le tambour de lavage, dans lequel la fréquence de pompage diffère d'une fréquence de rotation ou d'un multiple de la fréquence de rotation, dans lequel la fréquence de pompage est inférieure à la fréquence de rotation.
